# EUROPÄISCHE PATENTSCHRIFT

(11) **EP 1 073 801 B1**
(45) Veröffentlichungstag und Bekanntmachung des Hinweises auf die Patenterteilung: **21.05.2003**
(21) Anmeldenummer: 99900867.5
(22) Anmeldetag: 02.02.1999
(51) Int. Cl.: E03D 1/012

(54) **SPÜLKASTEN**
FLUSHING BOX
RESERVOIR DE CHASSE

(30) Priorität: 20.04.1998 CH 89298
(43) Veröffentlichungstag der Anmeldung: 07.02.2001
(73) Patentinhaber: GEBERIT TECHNIK AG, 8645 Jona (CH)
(72) Erfinder: GROB, Stefan, CH-8730 Uznach (CH); SCHMUCKI, Peter, CH-8733 Eschenbach (CH)
(74) Vertreter: Groner, Manfred
(86) Internationale Anmeldenummer: CH9900045
(87) Internationale Veröffentlichungsnummer: WO99054561

(56) Entgegenhaltungen:
- EP-A- 0 276 633
- CH-A- 445 400
- DE-U- 8 914 494

## Beschreibung

Die Erfindung betrifft einen Spülkasten nach dem Oberbegriff des Anspruchs 1,

Ein Spülkasten dieser Art ist aus der EP-A-0 276 633 des Anmelders bekannt geworden. In diesem ist ein brückenförmiger Halter eingesetzt, an dem das Einlaufventil sowie ein Winkelhebel zur Betätigung des Ablaufventils befestigt sind. Das Einlaufventil und der Winkelhebel können in Vormontage am Halter befestigt werden und der Halter kann dann zur Schlussmontage zusammen mit den daran befestigten Teilen durch die Revisionsöffnung in den Spülkasten eingesetzt werden. Damit ist eine vergleichsweise einfache Montage und Revision trotz den bekanntlich engen Platzverhältnissen hinter der Reivisionsöffnung möglich.

Aus der DE-A-195 08 865 ist ein Spülkasten bekannt geworden, der für die Lagerung der Betätigungsorgane einen Halter aufweist, der mittels einer Schwalbenschwanzverbindung an der Rückseite des Kastenkörpers befestigt ist. Für die Befestigung des Einlaufventils ist eine Brücke vorgesehen, die an der Rückwand und an der Vorderwand des Kastenkörpers abgestützt ist.

Bei Unterputzspülkästen ist es wünschbar, die Revisionsöffnung noch kleiner als bisher auszubilden. Dies würde jedoch die Montage und Revision noch weiter behindern.

Der Erfindung liegt die Aufgabe zugrunde, einen Spülkasten zu schaffen, der selbst bei einer noch kleineren Revisionsöffnung einfacher und besser montierbar ist.

Die Aufgabe ist bei einem gattungsgemässen Spülkasten gemäss kennzeichen des Anspruchs 1 gelöst. die Einzelteile von vorne nach hinten zu demontieren. Dient die Montageplatte zur Befestigung des Einlaufventils, so kann dieses von der Revisionsöffnung aus gesehen im hinteren Teil angeordnet werden. Das Einlaufventil ist dann unabhängig von der Lagerung der Betätigungselemente befestigt. Winkelhebel und Drückerstangen zur Betätigung des Ablaufventils können damit unabhängig vom Einlaufventil an einer Brücke montiert werden. Beim Montieren lässt sich dann das Einlaufventil vor dem Einbau der Brücke und damit ohne enge Platzverhältnisse an der Montageplatte befestigen. Ebenfalls vor der Montage der Brücke kann ein Niederhalter für das Ablaufventil an der Montageplatte angebracht werden. Schliesslich kann die Brücke für die Betätigungsorgane eingesetzt und an der Montageplatte gelagert werden. Bei der Demontage werden diese Einzelteile in umgekehrter Reihenfolge von vorne nach hinten ausgebaut. Grundsätzlich ist eine Montage mit einfachen Handgriffen und ohne spezielle Werkzeuge möglich.

Weitere vorteilhafte Merkmale ergeben sich aus den abhängigen Patentansprüchen, der nachfolgenden Beschreibung sowie der Zeichnung.

Weitere vorteilhafte Merkmale ergeben sich aus den abhängigen Patentansprüchen, der nachfolgenden Beschreibung sowie der Zeichnung.

Ein Ausführungsbeispiel der Erfindung wird nachfolgend anhand der Zeichnung näher erläutert. Es zeigen:
Figur 1 schematisch einen vertikalen Schnitt durch einen oberen Teil eines erfindungsgemässen Unterputzspülkastens,
Figur 2 eine Ansicht einer Montageplatte sowie ein oberer Teil eines Niederhalters,
Figur 3 einen Schnitt entlang der Linie III-III der Figur 2, und
Figur 4 einen Schnitt durch den Spülkasten entlang der Linie IV-IV der Figur 2.

Die Figur 1 zeigt den oberen Teil eines Unterputzspülkastens 1, der einen Kastenkörper 2 aus Kunststoff aufweist, in dem ein an sich beliebiges Ablaufventil 30 sowie ein Einlaufventil 24 (Figur 4) gelagert sind. Zur Montage und Demontage der genannten Teile besitzt der Kastenkörper 2 ein Revisionsöffnung 5, die einen vorderen Rand 7 besitzt, an dem eine Brücke 17 mit einem vorderen Rand 26 abgestützt ist. Die Revisionsöffnung 5 erstreckt sich von einer Vorderwand 4 des Kastenkörpers 2 nach oben und in die Deckenwand 39 des Kastenkörpers 2. Dies ermöglicht eine wahlweise Betätigung von der Vorderwand 4 oder von der Deckenwand 39 her. Der nicht beanspruchte Öffnungsteil der Revisionsöffnung 5 wird mit einer hier nicht gezeigten Platte abgedeckt.

Die sich im wesentlichen horizontal erstreckende und U-förmige Brücke 17 dient zur Lagerung von zwei Hebeln 20 und 21, die an einem Lagersteg 29 jeweils unabhängig voneinander schwenkbar gelagert sind. Die Hebel 20 und 21 weisen jeweils an einem hinteren Ende ein Gelenk 19 auf, an dem eine sogenannte Drückerstange 18 angreift. Die beiden Drükkerstangen 18 sind jeweils mit einer hier nicht gezeigten Betätigungstaste verbunden. Mit der einen Taste wird zur Auslösung einer vollen Spülung der Hebel 20 verschwenkt und damit an einem Bügel 27 das Ventilrohr 28 des Ablaufventils 30 angehoben. Mit der anderen Taste wird der Hebel 21 verschwenkt, der in an sich bekannter Weise zusätzlich noch ein Gewicht anhebt und damit eine Teilspülung auslöst. Denkbar ist aber auch eine Ausführung, bei welcher lediglich ein Hebel 20 und entsprechend lediglich eine Betätigungstaste vorgesehen ist.

Zur Lagerung der Brücke 17 an der Rückwand 3 des Kastenkörpers 2 ist an dieser Rückwand 3 innenseitig eine Montageplatte 9 befestigt. Diese bildet zusammen mit der Brücke 17 einen Halter 8. Vorzugsweise ist die Montageplatte 9 an der Rückwand 3 aufgerastet. Dazu besitzt diese Rückwand 3 wenigstens zwei Durchbrüche 6, die jeweils von federnden Rastzungen 14 durchgriffen sind. Es sind hier aber auch andere Befestigungsarten denkbar. An der Innenseite der Montageplatte 9 sind zwei im Abstand zueinander angeordnete Buchsen 10 angeformt, in die jeweils ein im Querschnitt kreuzförmiges Ende 23 eines Arms 22 der Brücke 17 lösbar eingreift. Zur Sicherung der aufgerasteten Platte 9 wird zwischen die Federzungen 14 ein Stift 40 eingetrieben. Dieser Stift 40 ist zunächst gemäss Figur 3 in der Buchse 10 vor den Rastzungen 14 mit einem hier nicht näher dargestellten dünnen Steg an der Montageplatte 9 angeformt. Nach dem Aufrasten der Montageplatte 9 werden die beiden Stifte in Figur 3 von links nach rechts zwischen die Rastzungen 14 getrieben. Die Figur 4 zeigt bei der linken Buchse 10 den eingetriebenen Stift 40, der die Rastzungen 14 in der gespreizten Stellung hält. Die Montageplatte 9 ist damit sicher an der Rückwand 3 befestigt. Entsprechend ist die Brücke 17 an ihren beiden Armen 22 unverrückbar an der Rückwand 3 gelagert.

An der Montageplatte 9 ist ein Aufnahmeteil 16 angeformt, an dem ein Niederhalter 32 aufgerastet und abgestützt ist. Wie insbesondere die Figur 4 zeigt, weist der Niederhalter 32 zwei federnde Rastzungen 35 auf, die jeweils einen Rastzahn 38 besitzen, die den Aufnahmeteil 16 hintergreifen. Gegen eine nach oben gerichtete Bewegung ist der Niederhalter 32 gemäss Figur 2 an einer angeformten Platte 36 abgestützt. Zum Lösen des Niederhalters 32 werden die beiden Rastzungen 35 an vorstehenden Lappen 37 elastisch gegeneinander bewegt, bis die Rastzähne 38 ausser Eingriff mit dem Aufnahmeteil 16 sind. Die Montage erfolgt entsprechend umgekehrt. Der Niederhalter 32 weist an einem unteren Ende einen Rastring 33 auf, der an einem oberen Rand 31 des Ablaufventils 30 drehbar aufgerastet ist. Dieser Rastring 33 ist über einen Steg 34 mit den beiden Rastzungen 35 verbunden. Wie die Figur 1 zeigt, sind der Steg 34 und die beiden Rastzungen 35 an der Innenseite der Rückwand 3 angelehnt. Der Niederhalter 32 kann bei der Montage ohne Werkzeuge sehr einfach durch Rastverbindungen am Ablaufventil 30 und an der Montageplatte 9 befestigt werden.

An der Montageplatte 9 ist ferner ein Rastorgan 12 angeformt, das eine Aufnahmeöffnung 41 mit zwei gegenüberliegenden Rastzungen 13 besitzt. In diese Öffnung 41 ist ein zylindrischer Ansatz 25 des Einlaufventils 24 lösbar eingerastet. Das Rastorgan 12 ist so ausgebildet, dass das Einlaufventil 24 gemäss Figur 4 neben der Brücke 17 angeordnet ist und geneigt zur Rückwand 3 verläuft. Das Einlaufventil 24 ist somit unabhängig von der Brücke 17 lösbar an der Montageplatte 9 befestigt.

Die Montageplatte 9 ist vorzugsweise ein einstückiges Kunststoffteil, an dem die Befestigungsorgane und insbesondere die Buchsen 10, das Aufnahmeteil 16 und das Rastorgan 12 an der Vorderseite einer ebenen und etwa streifenförmigen Platte 11 angeformt sind. Diese Platte 11 ist etwa so breit wie die Revisionsöffnung 5 und wesentlich weniger hoch als breit. Die Montageplatte 9 kann somit bequem durch die Revisionsöffnung 5 eingeführt und ohne Werkzeuge an der Rückwand 3 aufgerastet und damit sicher fixiert werden. Sie versteift zudem die Rückwand 3, was zudem die Lagerung der Brücke 17 und der anderen Organe stabilisiert.

## Patentansprüche

1. Spülkasten, insbesondere Unterputzspülkasten, mit einem Kastenkörper (2) in dem in einem oberen Teil ein Halter (8) befestigt ist, an dem von aussen bedienbare Organe (20, 21) zur Betätigung einer Ablaufgarnitur (30) angebracht sind, **dadurch gekennzeichnet, dass** zur Halterung von weiteren Organen (24, 32)der Halter (8) eine sich vertikal erstreckende und von einem brückenförmigen Bereich des Halters (8) lösbare Montageplatte (9) aufweist, die innenseitig an der Rückwand (3) des Kastenkörpers (2) befestigt ist und die Haltemittel (12, 16) zur Befestigung dieser weiteren Organe (24, 32) aufweist.

2. Spülkasten nach Anspruch 1, **dadurch gekennzeichnet, dass** an der Montageplatte (9) eine sich horizontal erstreckende Brücke (17) an ihrem einen Ende (23) gelagert ist und dass diese Brücke (17) zusammen mit der Montageplatte (9) den Halter (8) bildet.

3. Spülkasten nach Anspruch 2, **dadurch gekennzeichnet, dass** die Montageplatte (9) buchsenförmige Aufnahmeteile (10) zur Lagerung der Brücke (17) aufweist.

4. Spülkasten nach Anspruch 2 oder 3, **dadurch gekennzeichnet, dass** die Montageplatte (9) Mittel (12) zur lösbaren Befestigung des Einlaufventils (24) aufweist.

5. Spülkasten nach Anspruch 4, **dadurch gekennzeichnet, dass** die Mittel (12) zur Befestigung des Einlaufventils (24) ein rastendes Befestigungsorgan (12) aufweisen.

6. Spülkasten nach einem der Ansprüche 1 bis 5, **dadurch gekennzeichnet, dass** die Montageplatte (9) an der Rückwand (3) des Kastenkörpers (2) mit Rastmitteln (14) befestigt ist.

7. Spülkasten nach Anspruch 6, **dadurch gekennzeichnet, dass** die Rastmittel (14) Rastzungen aufweisen, die Durchbrüche (6) der Rückwand (3) durchgreifen.

8. Spülkasten nach einem der Ansprüche 1 bis 7, **dadurch gekennzeichnet, dass** an der Montageplatte (9) ein Niederhalter (32) für das Ablaufventil (30) abgestützt ist.

9. Spülkasten nach Anspruch 8, **dadurch gekennzeichnet, dass** die Montageplatte (9) zur Befestigung des Niederhalters (32) Mittel (16) zur rastbaren Aufnahme eines oberen Endes (37) des Niederhalters (32) aufweist.

10. Spülkasten nach Anspruch 8 oder 9, **dadurch gekennzeichnet, dass** der Niederhalter (32) drehbar am Gehäuse des Ablaufventils (30) befestigt ist.

11. Spülkasten nach einem der Ansprüche 8 bis 10, **dadurch gekennzeichnet, dass** der Niederhalter (32) zu seiner Befestigung an der Montageplatte (9) an seinem oberen Ende federnde Rastzähne (38) aufweist.

## Claims

1. A flushing cistern, particularly a built-in flushing cistern, having a cistern body (2) in which, fastened in an upper part, there is a holder (8) on which externally operable elements (20, 21) for actuating an outlet fitting (30) are mounted, **characterized in that**, for holding further elements (24, 32), the holder (8) has a vertically extending mounting plate (9) which may be detached from a bridge-shaped region of the holder (8), is fastened to the inside of the rear wall (3) of the cistern body (2) and has holding means (12, 16) for fastening these further elements (24, 32).

2. A flushing cistern according to Claim 1, **characterized in that** a horizontally extending bridge (17) is mounted on the mounting plate (9) at one end, and **in that** this bridge (17) forms the holder (8) in conjunction with the mounting plate (9).

3. A flushing cistern according to Claim 2, **characterized in that** the mounting plate (9) has bush-shaped receiving parts (10) for mounting the bridge (17).

4. A flushing cistern according to Claim 2 or 3, **characterized in that** the mounting plate (9) has means (12) for detachably fastening the inlet valve (24).

5. A flushing cistern according to Claim 4, **characterized in that** the means (12) for fastening the inlet valve (24) have a latching fastening element (12).

6. A flushing cistern according to one of Claims 1 to 5, **characterized in that** latching means (14) are used to fasten the mounting plate (9) to the rear wall (3) of the cistern body (2).

7. A flushing cistern according to Claim 6, **characterized in that** the latching means (14) have latching tongues which reach through openings (6) in the rear wall (3).

8. A flushing cistern according to one of Claims 1 to 7, **characterized in that** a holding-down means (32) for the outlet valve (30) is supported on the mounting plate (9).

9. A flushing cistern according to Claim 8, **characterized in that**, to fasten the holding-down means (32), the mounting plate (9) has means (16) for receiving an upper end (37) of the holding-down means (32) in latching manner.

10. A flushing cistern according to Claim 8 or 9, **characterized in that** the holding-down means (32) is rotatably fastened to the housing of the outlet valve (30).

11. A flushing cistern according to one of Claims 8 to 10, **characterized in that** the holding-down means (32) has resilient latching teeth (38) at its upper end for fastening it to the mounting plate (9).

## Revendications

1. Réservoir de chasse d'eau, en particulier réservoir de chasse d'eau encastré, équipé d'un corps de réservoir (2) dans lequel, dans sa partie supérieure, est fixé un support (8) sur lequel sont montés des organes, actionnables de l'extérieur (20, 21), destinés à actionner un ensemble d'évacuation (30), **caractérisé en ce que** le support (8), afin de maintenir d'autres organes (24, 32), présente un plateau de montage (9), s'étendant verticalement et pouvant être détaché d'une zone en forme de pont du support (8), qui est fixé, du côté interne, à la paroi arrière (3) du corps de réservoir (2) et qui présente des moyens de support (12, 16) pour fixer ces autres organes (24, 32).

2. Réservoir de chasse d'eau selon la revendication 1, caractérisé en ce un pont s'étendant horizontalement (17) à l'une de ses extrémités (23) est logé contre le plateau de montage (9), et en ce que ce pont (17) forme le support (8) conjointement avec le plateau de montage (9).

3. Réservoir de chasse d'eau selon la revendication 2, **caractérisé en ce que** le plateau de montage (9) présente des parties de réception en forme de coussinet (10) en vue du logement du pont (17).

4. Réservoir de chasse d'eau selon la revendication 2 ou 3, **caractérisé en ce que** le plateau de montage (9) présente un moyen (12) destiné à la fixation amovible de la vanne d'entrée (24).

5. Réservoir de chasse d'eau selon la revendication 4, **caractérisé en ce que** le moyen (12) destiné à fixer la vanne d'entrée (24) présente un organe de fixation par encliquetage (12).

6. Réservoir de chasse d'eau selon l'une quelconque des revendications 1 à 5, **caractérisé en ce que** le plateau de montage (9) est fixé à la paroi arrière (3) du corps de réservoir (2) à l'aide d'un moyen d'encliquetage (14).

7. Réservoir de chasse d'eau selon la revendication 6, **caractérisé en ce que** le moyen d'encliquetage (14) présente des languettes d'encliquetage pénétrant dans des tous traversants (6) de la paroi arrière (3).

8. Réservoir de chasse d'eau selon l'une quelconque des revendications 1 à 7, **caractérisé en ce qu'**un serre-flan (32) pour la vanne d'évacuation (30) est appuyé contre le plateau de montage (9).

9. Réservoir de chasse d'eau selon la revendication 8, **caractérisé en ce que** le plateau de montage (9), pour la fixation du serre-flan (32), présente un moyen (16) pour recevoir par encliquetage une extrémité supérieure (37) du serre-flan (32).

10. Réservoir de chasse d'eau selon la revendication 8 ou 9, **caractérisé en ce que** le serre-flan (32) est fixé de façon pivotante au boîtier de la vanne d'évacuation (30).

11. Réservoir de chasse d'eau selon l'une quelconque des revendications 8 à 10, **caractérisé en ce que** le serre-flan (32) présente des crans d'arrêt (38) élastiques au niveau de son extrémité supérieure en vue de sa fixation au plateau de montage (9).
